# EUROPÄISCHE PATENTSCHRIFT

(11) **EP 1 262 240 B1**
(45) Veröffentlichungstag und Bekanntmachung des Hinweises auf die Patenterteilung: **14.04.2004**
(21) Anmeldenummer: 01810506.4
(22) Anmeldetag: 22.05.2001
(51) Int. Cl.: B05B 1/16, F16K 31/52

(54) **Wasserausflussarmatur mit einer Umschaltvorrichtung**
Valve for a water discharge nozzle with a switching device
Soupape pour une buse de décharge d'eau avec un dispositif de commutation

(43) Veröffentlichungstag der Anmeldung: 04.12.2002
(73) Patentinhaber: Weidmann Plastics Technology AG, 8640 Rapperswil (CH)
(72) Erfinder: Boesch, Paul, 9642 Ebnat-Kappel (CH); Manser, Beat, 8645 Jona (CH); Riesen, Daniel, 8608 Bubikon (CH)
(74) Vertreter: Groner, Manfred

(56) Entgegenhaltungen:
- DE-A- 3 442 490
- GB-A- 2 185 910
- US-A- 4 589 439
- US-A- 5 158 234

## Beschreibung

Die Erfindung betrifft eine Wasserausflussarmatur nach dem Oberbegriff des Anspruchs 1.

Eine Wasserauslaufarmatur der genannten Art ist im Stand der Technik aus der EP 0 933 136 A bekannt geworden. Diese ist eine Küchenbrause und kann zwischen einem Zentralstrahl und einem Brausestrahl umgestellt werden. Dazu muss ein Umstellventil umgeschaltet werden, das ein stösselförmiges Ventilglied besitzt, das zwischen zwei Stellungen in seiner Längsrichtung verschieblich geführt ist. Zum Umstellen dieses Ventilgliedes ist im Gehäuse ein Schwenkhebel gelagert, der unter einer verformbaren Einsteckmembran angeordnet ist. Diese Einsteckmembran und der Hebel sind an einer Rückseite des Gehäuses vorstehend ausgebildet und können mit der den Brausekopf umfassenden Hand betätigt werden. Bei solchen Wasserauslaufarmaturen ist es wesentlich, dass die Art und Weise der Betätigung ohne Anleitung verstanden werden kann und augenfällig ist. Bei einer Einsteckmembran ist der Betätigungshebel nicht sichtbar und deshalb ist es nicht ohne weiteres klar, wie eine solche Wasserausflussarmatur betätigt und insbesondere umgestellt werden soll.

Der Erfindung liegt die Aufgabe zugrunde, eine Armatur der genannten Art zu schaffen, welche die genannten Nachteile vermeidet. Sie soll trotzdem einfach und kostengünstig herstellbar sowie funktionssicher sein.

Die Aufgabe ist bei einer gattungsgemässen Wasserausflussarmatur gemäss Anspruch 1 gelöst. Der Bügel ist an einer Frontseite des Gehäuses nach oben vorstehend angeordnet. Ein solcher Bügel kann bequem mit dem Daumen verschwenkt werden und ist zudem als Betätigungsorgan sofort erkennbar. Bei der erfindungsgemässen Wasserauslaufarmatur ist somit eine Betätigung möglich, die ohne Anleitung und somit selbsterläuternd, einfach und ergonomisch bedienbar ist.

Nach der Erfindung ist das Ventilglied mittels eines Exzenters der Umschaltvorrichtung verschiebbar, so ist eine Betätigung mit einem vergleichsweise kleinen Schwenkwinkel möglich. Ein solcher kleiner Schwenkwinkel vereinfacht die Betätigung des Bügels. Vorzugsweise ist dieser Schwenkwinkel kleiner als 45°. Optimal hat sich ein Schwenkwinkel im Bereich von etwa 20-25° erwiesen.

Nach einer Weiterbildung der Erfindung ist vorgesehen, dass der Bügel in seinen beiden Funktionsstellungen verrastet ist. Die beiden Stellungen können dann besonders sicher gefunden und fixiert werden. In der einen verrasteten Stellung ist das Umschaltventil beispielsweise auf Zentralstrahl und in der anderen verrasteten Stellung als Brausestrahl eingestellt. Die Verrastung erfolgt vorzugsweise und konstruktiv besonders einfach mittels wenigstens eines Nockens, der an ein Exzenterteil angebracht ist und der an einem Wasserführungsteil einrastbar ist.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: eine Ansicht einer erfindungsgemässen Wasserausflussarmatur, wobei Teile des Rohrbogens weggelassen sind,
- Figur 2: eine Teilansicht der erfindungsgemässen Wasserausflussarmatur,
- Figur 3: ein Schnitt entlang der Linie III-III der Figur 2,
- Figur 4: ein Schnitt entlang der Linie IV-IV der Figur 3 und
- Figur 5: schematisch eine im vergrösserten Massstab gezeigte schematische Darstellung eines Teils der Umschaltvorrichtung.

Die Wasserauslaufarmatur 1 weist gemäss Figur 1 einen Kopf 2 auf, der ein Gehäuse 2 sowie einen Gehäusedeckel 13 besitzt und der wie ersichtlich etwa birnenförmig geformt und somit in einem oberen Bereich wesentlich schmaler ist als in einem unteren Bereich. In das Gehäuse 2 ist unterseitig ein Wasserauslassmundstück 5 eingesetzt, das gemäss Figur 4 eine Öffnung 14 für den Einsatz eines Siebes und am Umfang dazu mehrere vergleichsweise kleine Bohrungen 18 für einen Brausestrahl aufweist. Solche Auslassmundstücke 5 sind bekannt und brauchen nicht näher erläutert zu werden.

Gemäss Figur 3 ist in eine obere Öffnung 22 des Gehäuses 2 ein rohrförmiges Wasserführungsteil 24 eingesetzt, das mit einer flexiblen Schlauchleitung 4 verbunden ist, die aus einem Rohrbogen 3 ausziehbar ist. Der Rohrbogen 3 ist beispielsweise auf einem hier nicht gezeigten Spültisch montiert und die Schlauchleitung 4 ist mit einer hier nicht gezeigten Versorgungsleitung verbunden. An einem hier nicht gezeigten Fuss des Rohrbogens 3 ist zudem ein Wasserhahn angeordnet, mit dem die Wasserzufuhr ein- und ausschaltbar ist. Der Kopf 2 kann in der in Figur 1 gezeigten Stellung verwendet werden. Er kann jedoch auch mit einer Hand gefasst und aus dem Rohrstück 3 zusammen mit der Schlauchleitung 4 herausgezogen werden. Die Verbindung zur Versorgungsleitung bleibt erhalten und mit dem ausgezogenen Kopf 2 können damit vorher nicht erreichbare Stellen erreicht werden. Die Schlauchleitung 4 ist mit einem hier nicht gezeigten Zug verbunden und kann sehr einfach wieder in die in Figur 1 gezeigte Stellung zurück gebracht werden.

Das Wasserführungsteil 24 ist über einen Kanal 11 mit einem Ventilkörper 25 verbunden, der von unten in das Gehäuse 2 eingesetzt ist und der an einer Halteplatte 16 fixiert ist. Das oben erwähnte Wasserauslassmundstück 5 ist auf den Ventilkörper 25 aufgeschraubt. Eine Spindel 30 weist ein stösselförmiges Ventilglied 9 auf, das gemäss Figur 4 eine Dichtung 10 aufweist und das in seiner Längsrichtung zwischen zwei Stellungen verschiebbar ist. In der einen Stellung strömt das Wasser in einen Raum 12 und verlässt diesen durch die Bohrungen 18. Hierdurch entsteht der genannte Brausestrahl.

Ist das Ventilglied 9 in der anderen hier nicht gezeigten Stellung, so strömt das Wasser durch einen hier nicht gezeigten Strahlbildner, der in die Öffnung 14 eingesetzt ist. Hierbei wird ein sogenannter Zentralstrahl gebildet. Zur Betätigung des Ventilgliedes 9 ist dieses an einem oberen Ende mit einem jochförmigen Steg 15 verbunden, der zwei nach oben ragende Arme 15a besitzt. Jeder Arm 15a ist gemäss Figur 5 an einem oberen Ende mittels eines Gelenkzapfens 23 mit einem Exzenterteil 17 verbunden, das im Abstand zum Zapfen 23 drehfest mit einer Achse 20 eines Bügels 6 verbunden ist. Der Bügel 6 weist zwei Zapfen 20 auf, die gemäss Figur 4 durch kreuzförmige Verlängerungen 21 durch das Gehäuse 2 hindurch nach innen ragen. Die Zapfen 20 greifen jeweils in ein am Wasserführungsteil 24 angeformtes Auge 26 ein, wie die Figur 5 zeigt. Das Drehlager des Bügels 6 befindet sich somit am Wasserführungsteil 24. Der Bügel 6 weist somit zwei Zapfen 20 auf, die gemäss Figur 4 nach innen ragen und die jeweils an einem Ansatz 21 des Gehäuses 2 drehbar gelagert sind. Die Zapfen 23 greifen jeweils in ein am Wasserführungsteil 24 angeformtes Auge 26 ein, wie die Figur 5 veranschaulicht. An jedem Exzenterteil 17 ist zudem im Abstand zum Zapfen 23 ein Rastnocken 19 angeformt, der mit zwei hier nicht gezeigte Raststellen des Wasserführungsteil 24 zusammenarbeitet.

Der Bügel 6, der etwa U-förmig ausgebildet ist, ist zwischen den in Figur 3 angedeuteten Stellungen verschwenkbar. Der Schwenkwinkel, der in Figur 3 mit α bezeichnet ist, ist vorzugsweise kleiner als 45° und vorzugsweise etwa 20-25°. Ein optimaler Winkel beträgt etwa 23°. Der Schwenkwinkel α ist somit vergleichsweise klein. In beiden in Figur 3 gezeigten Endstellungen sind die beiden Nocken verrastet. Wie ersichtlich, ragt der Bügel 6 in der beiden in Figur 3 gezeigten Stellungen nach oben und befindet sich in einem oberen Bereich einer Frontseite 27 des Gehäuses 2. Wird der Kopf 2 mit der Hand gefasst, so befindet sich der Bügel 6 optimal im Bereich des Daumens und kann gemäss Pfeil 30 (Figur 1) mit diesem nach vorne und nach hinten verschwenkt werden. Bei dieser Bewegung wird über die Exzenterteile 17 der Steg 15 und mit diesem das Ventilglied 9 angehoben oder nach unten bewegt. Hierbei wird das Umstellventil 8 umgestellt. Die Exzenterteile 17 und der Steg 15 bilden somit eine Umsteuervorrichtung 28, mit welcher das Umstellventil 8 umgestellt werden kann. Die gezeigte Anordnung ermöglicht den oben genannten vergleichsweise kleinen Schwenkwinkel α. Trotzdem besteht die Armatur aus vergleichsweise wenigen Teilen und kann einfach montiert werden.

## Patentansprüche

1. Wasserausflussarmatur mit einer in einem Rohrbogen (3) verschiebbar geführten Schlauchleitung (4) und einem von oben nach unten aus dem Rohrbogen (3) ausziehbaren und mit einem Wasserauslassmundstück (5) versehenen Brausekopf (2), in dem ein Umstellventil (8) angeordnet ist, das sich in einem Gehäuse (7) befindet und das so dimensioniert ist, dass es vom Benutzer mit einer Hand umfassbar und betätigbar ist und an dem aussenseitig ein Betätigungsgriff (6) vorsteht, an dem das Umstellventil (8) betätigbar ist, **dadurch gekennzeichnet, dass** der Betätigungsgriff (6) ein am Gehäuse (7) aussenseitig vorstehender Bügel ist, der verschwenkbar gelagert ist und der mit einer im Gehäuse (7) gelagerten Umsteuervorrichtung (28) verbunden ist, mit der beim Verschwenken des Bügels (6) ein Ventilglied (9) des Umstellventils (8) in seiner Längsrichtung verschiebbar ist, wobei der Bügel (6) so am Gehäuse (7) gelagert ist, dass er mit dem Daumen der das Gehäuse (7) umfassenden Hand betätigbar ist und dass das Ventilglied (9) mittels eines Exzenters (17) der Umschaltvorrichtung (28) verschiebbar ist.

2. Wasserausflussarmatur nach Anspruch 1, **dadurch gekennzeichnet, dass** die Umschaltvorrichtung (28) einen Steg (15) aufweist, der den Exzenter (17) mit dem Ventilglied (9) verbindet.

3. Wasserausflussarmatur nach Anspruch 2, **dadurch gekennzeichnet, dass** der Exzenter (15) zwei Teile (17) aufweist, die jeweils einenends an einer Schwenkachse (20) des Bügels (6) und anderenends am Steg (15) angelenkt sind.

4. Wasserausflussarmatur nach einem der Ansprüche 1 bis 3, **dadurch gekennzeichnet, dass** der Brausekopf (2) birnenförmig ausgebildet ist und eine Frontseite (27) sowie eine Rückseite (29) besitzt und dass der Bügel (6) am schmaleren oberen Ende des Brausekopfes (2) gelagert ist.

5. Wasserausflussarmatur nach einem der Ansprüche 1 bis 4, **dadurch gekennzeichnet, dass** der Bügel (6) in zwei Stellungen lösbar verrastet ist.

6. Wasserauslaufarmatur nach Anspruch 5, **dadurch gekennzeichnet, dass** der Bügel (6) durch Nocken (19) verrastet ist, die jeweils an einem Exzenterteil (17) angebracht sind.

7. Wasserauslaufarmatur nach einem der Ansprüche 1 bis 6, **dadurch gekennzeichnet, dass** der Bügel (6) in seinen beiden Stellungen im Wesentlichen nach oben ragt.

8. Wasserauslaufarmatur nach einem der Ansprüche 1 bis 7, **dadurch gekennzeichnet, dass** der Bügel (6) einen Schwenkwinkel (α) aufweist, der kleiner als 45°, vorzugsweise etwa 20 bis 25° beträgt.

9. Wasserauslaufarmatur nach einem der Ansprüche 1 bis 8, **dadurch gekennzeichnet, dass** der Bügel (6) an einem Wasserführungsteil (24) schwenkbar gelagert ist.

## Claims

1. A water discharge device having a hose (4) sliding in a curved pipe (3) and a spray head (2) with a discharge mouthpiece (5) that may be pulled downwardly out of said curved pipe (3) whereby a switching valve (8) arranged on said spray head (2) is positioned in a housing (7) that is dimensioned in such a manner that it may be grasped and operated by the user with one hand, and whereby an operating lever (6) projects to the outside thereof by which said switching valve (8) may be actuated, **characterized in that** the operating lever (6) is a bail that is pivotably mounted and connected to a switching arrangement (18) disposed in said housing (7) with which a valve member (9) of the said switching valve (8) may be moved in its longitudinal direction when the bail is pivoted whereby said bail (6) is mounted on said housing (7) in such a manner that it may be operated with the thumb of the hand that is grasping said housing (7), wherein said valve member (9) may be moved by means of a cam (17) of said switching arrangement (28).

2. A water discharge device according to claim 1, wherein said switching arrangement (28) is provided with a crosspiece (15) that connects said cam (17) to said valve member (9).

3. A water discharge device according to claim 2, wherein said crosspiece (15) has two parts (17) which are joined at one end to a pivoting axis (20) of said cam (6) and which are joined at the other end to said crosspiece (15).

4. A water discharge device according to one of the claims 1 through 3, wherein said spray head (2) is pear-shaped having a face (27) and a back side (29), and wherein said bail (6) is mounted at the narrower end of said spray hand (2).

5. A water discharge device according to one of the claims 1 through 4, wherein said bail (6) is locked releasable in two positions.

6. A water discharge device according to claim 5, wherein said bail (6) is locked in place by stop catches (19) which are each attached to a cam (17).

7. A water discharge device according to one of the claims 1 through 6, wherein said bail (6) projects essentially upwardly in its two positions.

8. A water discharge device according to one of the claims 1 through 7, wherein said bail (6) has a pivoting angle (α) that is less than 45 degrees, preferably about 20-25 degrees.

9. A water discharge device according to one of the claims 1 through 8, wherein said bail (6) is pivotably mounted on a water-guiding part (24).

## Revendications

1. Robinet de décharge d'eau comprenant une conduite flexible (4) guidée de manière coulissante dans un tube courbe (3) et une tête de douche (2) pouvant être tirée du haut vers le bas hors du tube courbe (3) et pourvue d'une bouche de sortie d'eau (5), dans laquelle est disposée une soupape de réglage (8) qui se trouve dans un boîtier (7) et qui est dimensionnée de telle sorte qu'elle puisse être saisie et actionnée d'une main par l'utilisateur et sur laquelle fait saillie, du côté extérieur, une poignée d'actionnement (6) par laquelle la soupape de réglage (8) peut être actionnée, **caractérisé en ce que** la poignée d'actionnement (6) est une anse saillant du côté extérieur sur le boîtier (7), laquelle est montée à pivotement et est connectée à un dispositif d'inversion (28) monté dans le boîtier (7), avec lequel, lors du pivotement de l'anse (6), un organe de soupape (9) de la soupape de réglage (8) peut être déplacé dans sa direction longitudinale, l'anse (6) étant montée sur le boîtier (7) de telle sorte qu'elle puisse être actionnée du pouce de la main saisissant le boîtier (7) et **en ce que** l'organe de soupape (9) peut être déplacé au moyen d'un excentrique (17) du dispositif d'inversion (28).

2. Robinet de décharge d'eau selon la revendication 1, **caractérisé en ce que** le dispositif d'inversion (28) présente une branche (15) qui relie l'excentrique (17) à l'organe de soupape (9).

3. Robinet de décharge d'eau selon la revendication 2, **caractérisé en ce que** l'excentrique (15) présente deux parties (17) qui sont chacune articulées à une extrémité à un axe de pivotement (20) de l'anse (6) et à l'autre extrémité à la branche (15).

4. Robinet de décharge d'eau selon l'une quelconque des revendications 1 à 3, **caractérisé en ce que** la tête de douche (2) est réalisée en forme de poire et possède un côté frontal (27) ainsi qu'un côté arrière (29) et **en ce que** l'anse (6) est montée sur l'extrémité supérieure plus étroite de la tête de douche (2).

5. Robinet de décharge d'eau selon l'une quelconque des revendications 1 à 4, **caractérisé en ce que** l'anse (6) est encliquetée de manière détachable dans deux positions.

6. Robinet de décharge d'eau selon la revendication 5, **caractérisé en ce que** l'anse (6) est encliquetée par des cames (19) qui sont montées à chaque fois sur une partie de l'excentrique (17).

7. Robinet de décharge d'eau selon l'une quelconque des revendications 1 à 6, **caractérisé en ce que** l'anse (6) dépasse essentiellement vers le haut dans ses deux positions.

8. Robinet de décharge d'eau selon l'une quelconque des revendications 1 à 7, **caractérisé en ce que** l'anse (6) présente un angle de pivotement (α) qui est inférieur à 45°, de préférence est compris entre environ 20 et 25°.

9. Robinet de décharge d'eau selon l'une quelconque des revendications 1 à 8, **caractérisé en ce que** l'anse (6) est montée à pivotement sur une partie de guidage de l'eau (24).
